# EUROPÄISCHE PATENTSCHRIFT

(11) **EP 0 276 269 B1**
(45) Veröffentlichungstag und Bekanntmachung des Hinweises auf die Patenterteilung: **03.10.1990**
(21) Anmeldenummer: 87904871.8
(22) Anmeldetag: 22.07.1987
(51) Int. Cl.: B65D 90/20

(54) **FLEXIBLER BEHÄLTER**
FLEXIBLE CONTAINER
CONTENEUR FLEXIBLE

(30) Priorität: 25.07.1986 DE 3625224
(43) Veröffentlichungstag der Anmeldung: 03.08.1988
(73) Patentinhaber: LOHSE, Jürgen, D-2359 Henstedt-Ulzburg (DE)
(72) Erfinder: LOHSE, Jürgen, D-2359 Henstedt-Ulzburg (DE)
(74) Vertreter: Glaeser, Joachim, Dipl.-Ing.
(86) Internationale Anmeldenummer: EP8700400
(87) Internationale Veröffentlichungsnummer: WO8800913

(56) Entgegenhaltungen:
- FR-A- 1 222 889

## Beschreibung

Die Erfindung bezieht sich auf einen flexiblen Behälter aus Kunststoff- oder Elastomermaterial gemäß dem Oberbegriff des Anspruchs 1. Solche Behälter sind allgemein bekannt.

Es ist beispielsweise bekannt, in einem Container Flüssigkeiten zu transportieren, und zu diesem Zweck ist der Container mit einem dicht verschließbaren Innenbehälter versehen, der aus flexiblen Kunststoffmaterial gebildet ist. Dieser Behälter nimmt im gefüllten Zustand im wesentlichen die Form des Innenraums des Containers an. Um zu verhindern, daß in dem Behälter befindliche Flüssigkeit beim Transport unerwünschte Bewegungen (Schlinger- oder Schwappbewegungen) durchführt, werden Netze oder Gurte so über dem Container befestigt, daß diese den Kunststoffbehälter nach oben hin in seiner oberen Erstreckung und Bewegungsmöglichkeit festlegen.

Wegen der Größe der üblichen Container (die Stirnflächen haben Abmessungen im Bereich von einigen Metern, während die Länge ca. 10 m beträgt) ist die Herstellung von für Flüssigkeiten geeigneten Behältern problematisch, abgleich sie mit der Quaderform des Containers im wesentlichen übereinstimmen. Hinzu kommt noch, daß der Kunststoffbehälter während des Transports erheblichen Beanspruchungen durch die Bewegung der Flüssigkeit ausgesetzt ist. Man denke beispielsweise daran, daß ein Container auf einem Güterwagen transportiert wird, der seinerseits von einem Abrollberg abläuft oder abgestoßen wird und ungedämpft auf einen Prellbock aufläuft. In diesem Falle können solche Massenkräfte durch die Flüssigkeit entstehen, daß der Kunststoffbehälter und der Container zerstört werden können.

Die Erfindung befaßt sich mit dem Problem, die Herstellung von für Container geeignete Flüssigkeitsbehälter zu verbessern, darüber hinaus soll aber auch eine solche Ausgestaltung des Behälters gefunden werden, daß Transportbeanspruchungen nicht zur Zerstörung des Kunststoffbehälters und Metallcontainers führen.

Erreicht wird dies durch einen flexiblen Behälter gemäß Anspruch 1. Weitere Ausgestaltungen der Erfindung sind in den abhängigen Ansprüchen definiert.

Der Behälter wird aus einem geeigneten Material, welches auch mehrschichtig sein kann, durch Zusammenfügen von Längsstreifen zu einem Schlauch hergestellt. Diese Art der Herstellung ist technisch gelöst, es können genügend lange Streifen, beispielsweise mit Hilfe der Hochfrequenzschweißung von Bahnen aus polarem Kunststoffmaterial zu einem Schlauch zusammengebracht werden.

Die beiden Öffnungsseiten eines solchen Schlauchs werden sodann mit zwei zueinander passenden Klemmverbindungsteilen miteinander verbunden. Wählt man einen Schlauch, der einen möglichst großen Teil des Innenraums eines Containers ausfüllt, so wäre bei geradliniger Verbindung des Randes einer Öffnung ein Klemmverbindungsteil notwendig, der länger ist als der Container breit ist. Daher werden bei einer Ausführungsform der Erfindung die beiden Klemmteile mit Klemmbacken ausgebildet, die eine gewellte Oberfläche haben. Verwendet man beispielsweise zahnstangenartige Klemmbacken mit einem Zahnwinkel von 60°, so kann durch das Hin- und Herlegen des Randes des Schlauches über die gewellte Oberfläche der Klemmbacken eine Klemmleiste verwendet werden, die nur etwa ein Viertel des Umfanges des Schlauches lang ist. Bei geeigneter Ausgestaltung wird gemäß der Erfindung einesolche Länge gewählt, so daß die Klemmverbindungsteile zu beiden Seiten in die Türöffnungen des Containers genau hineinpassen bzw. etwas kleiner sind. Nachdem der schlauchförmige Behälter auf diese Art und Weise zu beiden Seiten verschlossen worden is, werden die Klemmverbindungsteile in einer bestimmten Höhe oberhalb der Bodenfläche des Containers im Rahmen der Türöffnungen des Containers mit Hilfe von Spreizteilen oder dergl. befestigt. Diese Befestigung oberhalb der Bodenfläche des Containers führt dazu, daß einerseits der gefüllte Behälter immer eine bestimmte durch die Vorspannung des Behälters festgelegte Form hat, so daß Schwingungen während des Transports entgegengewirkt werden kann und keine Zerstörung des Behälters eintritt. Es kommt noch hinzu, daß durch geeignete Befestigungen die untere Hälfte des schlauchförmigen Behälters ebenfalls in einer gespannten Lage ist, so daß ein restloses Entleeren des schlauchförmigen Behälters möglich ist.

Der schlauchförmige Behälter muß nicht aus zwei einander gleichen oberen und unteren Hälften gebildet worden sein. Vielmehr ist eine "asymmetrische" Ausbildung vorteilhaft, weil durch Ausbildung des unteren Teils in Form einer Wanne und durch Ausbildung des oberen Teils in Form einer gespannten Membran, ein Behälter gebildet wird, der nach Füllung mit der zu transportierenden Flüssigkeit kaum Schwingungsbeanspruchungen beim Transport ausgesetzt ist.

Der Behälter muß nicht notwendigerweise aus einer einzigen schlauchförmigen Hülle bestehen. Vielmehr kann mit einer mehrhülligen Ausbildungsform erreicht werden, daß gefährliche Güter mit Hilfe eines flexiblen Behälters gemäß der Erfindung transportiert oder gelagert werden können. Hierbei nimmt die relativ dickwandige Außenhülle im wesentlichen die mechanischen Beanspruchungen auf, während die relativ dünne Innenhülle in Form einer Blase dazu dient, besonders aggressive oder gefährliche Medien dicht zu umschließen. Beispielsweise kann für die Innenschicht eine durch Blasformgebung hergestellte Blase verwendet werden, die aus einem Material besteht, das zum Transport der betreffenden gefährlichen Flüssigkeit geeignet ist. Diese Innenblase braucht nur eine geringe mechanische Festigkeit zu haben, da die Außenhülle dem Behälter insgesamt die für die Aufnahme und den Transport der Flüssigkeit erforderliche Festigkeit verleiht. Daher kann für die Außenhülle ein Material verwendet werden, welches vor allem die geforderten mechanischen Eigenschaften besitzt, ohne daß auf die Aggressivität des zu transportierenden Mediums Rücksicht genommen werden muß.

Bei einer Beschädigung des Äußeren eines flexiblen Behälters gemäß der Erfindung kann dieser erneut verwendet werden, wenn in den Innenraum eine geschlossene Blase eingebracht wird.

Es ist weiterhin möglich, den schlauchförmigen Behälter beim Zusammenfügen der Randöffnungen mit einer Unterlage zu versehen. Diese Unterlage wird zusammen mit den beiden zusammengelegten Hälften der Öffnung zwischen die Klemmbacken gelegt und dort befestigt. Auf diese Weise kann dem Behälter eine noch größere mechanische Belastbarkeit oder Festigkeit verliehen werden. Es kann auch erreicht werden, daß gerade der besonders beanspruchte Teil des schlauchförmigen Behälters gegenüber dem Boden geschützt wird, insbesondere wenn der Behälter gemäß der Erfindung in eine Mulde im Erdreich verlegt wird.

Die Erfindung wird nachstehend an Hand der Zeichnung beispielsweise erläutert.
Fig. 1 zeigt eine schaubildliche Ansicht eines flexiblen Behälters in einem aus Metall hergestellten Transportbehälter (Container).
Fig. 2 und 3 zeigen Längsquerschnittansichten eines nicht gefüllten flexiblen Behälters.
Fig. 4 und 5 zeigen die Klemmteile in Längsansicht.
Fig. 6 zeigt eine Querschnittsansicht des Klemmteils nach Fig. 5 (in vergrößertem Maßstab im Vergleich zu Fig. 4).
Fig. 7 zeigt den Endteil eines Klemmteils mit der Spanneinrichtung.
Fig. 8 zeigt eine schaubildliche Ansicht eines am Behälter befestigten Gurtes.

In den Figuren ist mit strichpunktierten Linien der Umriß eines Containers 10 wiedergegeben. Im Container 10 befindet sich ein schlauchförmiger flexibler Behälter 11, welcher durch die Seitenflächen des Containers eine seitlich abgeplattete Form angenommen hat. Der Behälter 11 hat jedoch ansonsten im wesentlichen eine zylindrische Schlauchform.

Die beiden einander gegenüberliegenden Öffnungen des Schlauches sind mit geradlinigen Klemmverbindungsteilen 14 dicht verschlossen.

In der Fig. 1 ist oben eine Einfüllmöglichkeit mit Hilfe eines Schlauches bzw. einer Öffnung 12 gezeigt.

Am schlauchförmigen Behälter 11 sind in Längserstreckung mehrere Befestigungsteile, nämlich Gurte 13, angebracht, die mit ihrem freien Ende im unteren Bereich des Containers 10 festgelegt sind.

Die Fig. 2 und 3 zeigen den Behälter 11 im Container 10 im geleerten Zustand. In der Ausführungsform nach Fig. 2 befindet sich die Beschickungs- und Entnahmevorrichtung 12 oben, wohingegen in der Fig. ein Ablaufstutzen 15 unten angeordnet ist.

In den Fig. 1 bis 3 ist zu erkennen, daß die Befestigungsteile 14 in einer gewissen Höhe oberhalb der Bodenfläche des Containers 10 an dem Öffnungsrahmen des Containers 10 befestigt sind. Es ist ersichtlich, daß hierdurch der Behälter 11 auch im mit Flüssigkeit gefüllten Zustand eine Form annimmt, die hinsichtlich der auftretenden Schwingungsbeanspruchungen günstig ist.

In den Fig. 4 und 5 ist ein Klemmverbindungsteil 14 gezeigt. Dieser besteht aus zwei länglichen zueinander passenden Klenimbakken 20 und 21. Allerdings sind die miteinander zusammenwirkenden Flächen der Klemmbacken 20 und 21 nicht eben ausgebildet, sondern sie haben zueinander passende gewellte Oberflächen. Die beiden Klemmbakken 20 und 21 nehmen, wie in Fig. 5 zu erkennen, den oberen und unteren Randteil eines schlauchförmigen Behälters 12 auf. Werden die mit 22 bezeichneten Schraubverbindungen angezogen, so werden die beiden gegenüberliegenden Innenflächen der schlauchförmigen Hülle 11 gas- und flüssigkeitsdicht aufeinander gepreßt.

Die Fig. 6 gibt diese Verhältnisse in natürlicher Größe zu erkennen, wobei rechts der schlauchförmige Behälter 11 selbst zu denken ist. Dieser geht von dorther in die im wesentlichen zylindrische Form der Fig. über. Die Stoßenden des Behälters 11 sind links zu erkennen, sie befinden sich in dem Zusammendrückbereich zwischen den beiden Klemmbacken 20 und 21. Es ist zu erkennen, daß anstelle der beiden in der Fig.6 gezeigten Ränder eines einzigen schlauchförmigen Behälters 11 auch mehrere ineinander angeordnete Behälter in gleicher Weise zwischen den Klemmbacken 20 und 21 verklemmt werden können.

In Fig. 4 aber auch in Fig. 6 und 7 sind Spannteile 33 zu erkennen. Es handelt sich hierbei um einen bolzenartigen Teil 32, der in seinem äußeren Bereich mit einem Sechskantkopf versehen ist. Der Gewindeteil des Bolzens 32 ist in ein passendes Gewindestück 31 eingeschraubt. Teile 31 sind an den beiden Stirnendseiten eines Klemmverbindungsteils 14 befestigt. Es ist insbesondere nach den Fig. 4 und 7 ersichtlich, daß durch Drehen des Bolzens 32 die axiale Gesamtlänge des Klemmverbindungsteils 14 vergrößert oder verkleinert werden kann. Nachdem nämlich die Abdichtung der Öffnungen des schlauchförmigen Behälters 11 durch Zusammenpressen der beiden Klemmbacken 20 und 21 vorgenommen worden ist, werden beide Klemmteile 14 in die Türpfostenöffnungen des Containers 10 verbracht und die Bolzen 32 soweit herausgedreht, daß eine feste Halterung der Klemmverbindungsteile 14 im Türrahmen des Containers 10 erreicht wird (gezeigt in den Fig. 1 bis 3).

Die Fig. 8 läßt erkennen, wie die Gurte 13 an dem schlauchförmigen Behälter 11 befestigt worden sind. Ein Kunststoffteil 44 ist nämlich eine Schlaufe bildend mit dem Behälter 11 verschweißt, wobei in die Schlaufe eine Öse oder D-Ring 45 eingehängt ist. An der Öse ist der Gurt 13 befestigt, welcher an seinem unteren Ende einen Haken 46 aufweist. Die Gurte 13 können längenverstellbar ausgebildet sein, sie werden im unteren Bereich des Containers 10 so festgelegt, daß der schlauchförmige Behälter 11 im Hinblick auf mögliche Transportschwingungen der enthaltenden Flüssigkeit festgelegt wird.

Als Werkstoffe für den schlauchförmigen Behälter kommen Kunststoffe oder Elastomere in Frage, wobei diese eine oder mehrere Gewebeschichten von beiden Seiten umschließen und durchdringen. Beispielsweise können Elastomere (Nitril-, Butylgummi und dergl.) aber auch Thermoplaste (PVC, PP, PE) verwendet werden. Werden Materialien mit polarem Charakter verwendet, so können die einzelnen Bahnen durch Hochfrequenz miteinander verschweißt werden.

Anstelle des in den Fig. 4 und 5 gezeigten Profils der Klemmbacken können irgendwelche andere labyrinthartige Dichtmöglichkeiten verwendet werden. Es kommt in diesem Zusammenhang wesentlich darauf an, einen möglichst großen schlauchförmigen Behälter 11 im Inneren eines Containers 10 unterzubringen, wobei die geradlinigen Klemmverbindungsteile nicht größer sein dürfen als die Querabmessung der Türöffnungen eines Containers.

## Patentansprüche

1. Flexibler Behälter aus Kunststoff- oder Elastomermaterial zur Aufnahme von Stückgut, Flüssigkeiten oder Schüttgut, wobei der Behälter mit Einfüll- und Ablaßöffnungen versehen und vermittels von Klemmverbindungsteilen (14) verschließbar ist, dadurch gekennzeichnet, daß der Behälter (11) in Form eines Schlauches ausgebildet ist, daß lediglich an beiden Schlauchenden Klemmverbindungsteile (14) angebracht sind und daß die Klemmverbindungsteile an mindestens einem Schlauchende mit einem Spannteil (31, 32, 33) zur Spannbefestigung zwischen Türpfosten eines Containers (10) oder Gestells mit Abstand zur horizontalen Grundfläche des Containers (10) bzw. Gestells ausgebildet sind.

2. Behälter nach Anspruch 1, dadurch gekennzeichnet, daß die Klemmverbindungsteile (14) mit ausfahrbaren, ausschwenkbaren bzw. ausklappbaren Spannteilen (31, 32, 33) ausgebildet sind, die am Innenrand der Türöffnung des Containers (10) oder Gestells im Spanneingriff befestigbar sind.

3. Behälter nach einem der Ansprüche 1 oder 2, dadurch gekennzeichnet, daß die Klemmverbindungsteile (14) im Bereich der theoretischen Längssymmetrieebene durch die schlauchförmige Hülle (11) waagerecht angeordnet sind.

4. Behälter nach einem der Ansprüche 1 bis 3, dadurch gekennzeichnet, daß der Schlauch (11) asymmetrisch aus zwei übereinander angeordneten Teilen gebildet ist, wobei die obere Fläche kleiner als die untere ist.

5. Behälter nach einem der Ansprüche 1 bis 4, dadurch gekennzeichnet, daß der schlauchförmige Behälter (11) aus zwei oder mehreren Schichten gebildet ist oder eine oder mehrere Hüllen (inner liner) enthält, die vorzugsweise nicht miteinander und nicht mit dem äußeren Behälter verbunden sind, jedoch von denselben Klemmverbindungsteilen (14) erfaßt und verschlossen sind.

6. Behälter nach einem der Ansprüche 1 bis 5, dadurch gekennzeichnet, daß die äußere schlauchförmige Hülle aus miteinander verbundenen, verklebten oder verschweißten Bahnen gebildet ist, und daß die Innenhülle durch Blasformgebung hergestellt ist.

7. Behälter nach einem der Ansprüche 1 bis 6, dadurch gekennzeichnet, daß die äußere schlauchförmige Hülle etwa einen oder bis einige Millimeter Dicke hat, während die innere Hülle unter einem Millimeter dick ist und beispielsweise aus einer Polyäthylen-Folie oder Polytetrafluoräthylen-Folie gebildet ist.

8. Behälter nach einem der Ansprüche 1 bis 7 dadurch gekennzeichnet, daß außen an dem schlauchförmigen Behälter äußere Gurtösen (44) mit Gurten (13) und Haken (46) zur Befestigung des Behälters am Boden des Containers (10), an einem Fundament des Lagerplatzes oder Traggestells angebracht sind.

## Revendications

1. Récipient flexible en matière plastique ou matériau élastomère, destiné à recevoir des substances en morceaux, des liquides ou des objets en vrac, ce récipient étant pourvu d'orifices de remplissage et de vidage, et pouvant être fermé au moyen de pièces de jonction à serrage (14), caractérisé en ce que le récipient (11) est constitué comme un tuyau souple, en ce que des pièces de jonction à serrage (14) sont prévues au moins à une extrémité de tuyau souple, et en ce que les pièces de jonction à serrage sont conçues au moins à une extrémité du tube souple avec un organe de contrainte (31, 32, 33) destiné à la fixation sous contrainte entre des montants de porte d'un conteneur (10) ou d'un châssis, à distance du plancher de ce contenur (10) ou châssis.

2. Récipient selon la revendication 1, caractérisé en ce que les pièces de jonction à serrage (14) sont constituées avec des organes de contrainte (31, 32, 33) qui peuvent être fixés en engagement sous contrainte au bord intérieur de l'ouverture de porte du conteneur (10) ou châssis.

3. Récipient selon l'une des revendications 1 ou 2, caractérisé en ce que les pièces de jonction à serrage (14) sont disposées horizontalement dans la zone de l'axe de symétrie longitudinale théorique de la gaine en forme de tuyau souple (11).

4. Récipient selon l'une des revendications 1 à 3, caractérisé en ce que le tuyau souple (11) est asymétrique et composé de deux parties placées l'une au-dessus de l'autre, la surface supérieure étant plus petite que la surface intérieure.

5. Récipient selon l'une des revendications 1 à 4, caractérisé en ce que le récipient en forme de tuyau souple (11) est formé de deux ou plusieurs couches, ou contient deux ou plusieurs gaines (revêtement intérieur) qui, de préférence, ne sont pas liées entre elles ni avec le récipient extérieur, mais comportent les pièces de jonction à serrage elles-mêmes, et sont fermées par elles.

6. Récipient selon l'une des revendications 1 à 5, caractérisé en ce que la gaine externe en forme de tuyau souple et constituée de plusieurs lés, liés, collés ou soudés entre eux, et en ce que la gaine interne est obtenue par formage par soufflage.

7. Récipient selon l'une des revendications 1 à 6, caractérisé en ce que la gaine externe en forme de tuyau souple en une épaisseur d'un ou quelques millimètres, alors que la gaine interne a une épaisseur inférieure au millimètre et est formée, par exemple, d'une feuille de polyéthylène ou de polytétrafluoréthylène.

8. Récipient selon l'une des revendications 1 à 7, caractérisé en ce des oeillets extérieurs (45) pour courroie, ainsi que des courroies (13) et des crochets (46) sont fixés à l'extérieur du récipient en forme de tuyau souple, pour fixer celui-ci au fond du conteneur, ou à la base d'un emplacement de stockage ou d'un cadre porteur.

## Claims

1. Flexible vessel made of synthetic or elastomeric material for receiving goods, liquids or bulk material, the vessel being provided with filling and discharge openings and being closable by means of clamp connection parts (14), characterized in that the vessel (11) has the shape of a tube, that merely at both tube ends clamp connection parts (14) are applied and that the clamp connection parts at at least one tube end are provided with a tension part (31, 32, 33), which is adapted for tensioned attachment between door posts of a container (10) or frame, such attachment being adapted to be spaced from the horizontal floor surface of the container (10) or frame.

2. Vessel according to claim 1, characterized in that the clamp connection parts (14) are provided with extensible, pivotable or unfoldable tension parts (31, 32, 33), which are attachable in tensioned engagement at the inner edge of the door opening of the container (10) or frame.

3. Vessel according to claim 1 or claim 2, characterized in that the clamp connection parts (14) are arranged horizontally in the region of the theoretical longitudinal symmetric plane through the tubular casing (11).

4. Vessel according to any one of claims 1 to 3, characterized in that the tube (11) is made asymmetrically of two superimposed arranged parts, whereby the upper surface is smaller than the lower surface.

5. Vessel according to any one of claims 1 to 4, characterized in that the tubular vessel (11) is made of two or more layers, or includes one or more casings (inner liner), which preferably are not joined together and are not joined to the outer vessel, but are engaged by the same clamp connection parts (14) and are closed thereby.

6. Vessel according to any one of claims 1 to 5, characterized in that the outer tubular casing is made of webs, which are joined, glued or welded together, and that the inner casing is produced by blow molding.

7. Vessel according to any one of claims 1 to 6, characterized in that the outer tubular casing has a thickness of one millimeter or up to a few millimeters, whereas the inner casing has a thickness of less than one millimeter and is e.g. made of a polyethylene foil or polytetrafluoro-ethylene foil.

8. Vessel according to any one of claims 1 to 7, characterized in that outer strap eyes (44) with straps (13) and hooks (46) are provided on the outside of the tubular vessel for attaching the vessel to the floor of the container (10), to the base of the locating site or support frame.
